# EUROPÄISCHE PATENTSCHRIFT

(11) **EP 0 931 877 B1**
(45) Veröffentlichungstag und Bekanntmachung des Hinweises auf die Patenterteilung: **26.03.2003**
(21) Anmeldenummer: 98123326.5
(22) Anmeldetag: 08.12.1998
(51) Int. Cl.: D21G 1/00

(54) **Kalender für eine Bahn, insbesondere Papierbahn**
Calender for a web material, in particular a paper web
Calendrier pour une matière en bande, en particulier une bande de papier

(30) Priorität: 23.12.1997 DE 19757472
(43) Veröffentlichungstag der Anmeldung: 28.07.1999
(73) Patentinhaber: Voith Paper Patent GmbH, 89522 Heidenheim (DE)
(72) Erfinder: Kayser, Franz, 47608 Geldern (DE)
(74) Vertreter: Knoblauch, Andreas, Dr.-Ing.

(56) Entgegenhaltungen:
- US-A- 4 471 690
- US-A- 4 519 757

## Beschreibung

Die Erfindung bezieht sich auf einen Kalander für eine Bahn, insbesondere Papierbahn, mit den Merkmalen des Oberbegriffs des Anspruchs 1.

Ein derartiger Kalander ist aus US 4 471 690 A bekannt. Der Kalander ist hier mit fünf Walzen dargestellt, deren Achsen in einer horizontalen Ebene liegen. Die mittlere Walze ist fest. Die jeweils äußeren beiden Walzen sind an Hebeln gelagert, wobei jeder Hebel mit Hilfe eines Luftzylinders so verschwenkt werden kann, daß die Walzen einer Seite aneinander liegen. Der Kalander wird so betrieben, daß entweder die Walzen auf der einen Seite der feststehenden Walze oder die Walzen auf der anderen Seite der feststehenden Walze geschlossene Nips bilden, durch die eine Papierbahn geführt werden kann.

Kalander der üblichen Bauart weisen einen Stapel aus übereinander angeordneten Walzen mit horizontaler Achse auf. Sie dienen der Behandlung von Papier, Pappe, Kunststoff-Folie und ähnlichem Material. Die Walzenspalte sind entweder durch harte Walzen oder - insbesondere bei der Papierveredelung - auf der einen Seite durch eine harte Walze und auf der anderen Seite durch eine weiche Walze begrenzt. Die Streckenlast in den Walzenspalten wird zum einen durch hydraulische Kraftgeber, die an einer Endwalze angreifen, und zum anderen durch das Gewicht der Walzen bestimmt. Die Streckenlast und damit die Druckspannung nimmt daher von oben nach unten zu. Dies bedeutet, daß der Variationsbereich der von den Kraftgebern aufbringbaren Kräfte verhältnismäßig klein ist. Eine Begrenzung nach oben ergibt sich, weil das Bahnmaterial im untersten Spalt zu stark belastet wird. Eine Begrenzung nach oben ergibt sich, weil das Bahnmaterial im obersten Spalt keine Verformung mehr erfährt.

Bei einem Kalander dieser üblichen Art, wie er in WO 95/14813 beschrieben ist, sind die Endwalzen als Biegeeinstellwalzen ausgeführt und die Mittelwalzen an Hebeln gelagert, an denen Vorrichtungen zur Krafteinleitung angreifen. Die Walzen sind so ausgelegt, daß die durch die eigene Schwerkraft erzeugten natürlichen Biegelinien im wesentlichen gleich sind. Ferner wird die Spaltbelastung, die durch die Massen der Mittelwalzen und der zugehörigen Hilfseinrichtungen erzeugt wird, durch die Vorrichtungen zur Krafteinleitung im wesentlichen vollständig aufgehoben. Theoretisch kann hierdurch der gesamte Schwerkrafteinfluß ausgeschaltet werden. Praktisch bereitet es aber außerordentliche Schwierigkeiten, die genannten Bedingungen zu erfüllen. Haben nämlich nicht alle Walzen etwa die gleiche Eigendurchbiegung durch ihr Eigengewicht, kommt es im Betrieb zu höheren Druckbelastungen an den Walzenrändern oder in der Walzenmitte.

Im Gegensatz hierzu sind bei dem aus DE 26 03 484 A1 oder DE 26 03 485 A1 bekannten Kalander die Walzen mit horizontaler Achse nebeneinander angeordnet, so daß der Gewichtseinfluß der Walzen auf die Streckenlast vollständig entfällt. Die Walzen sind in Lagerblöcken gehalten, die längs einer Führung verschoben werden können. Die eine Endwalze ist ortsfest gelagert, die andere wird durch Kraftgeber in der Form von Kolben-Zylinder-Einheiten in Richtung auf die andere Endwalze belastet. Bei diesem Kalander herrscht in allen Walzenspalten die gleiche Streckenlast.

US 4 519 757 A zeigt einen Kalander mit fünf Walzen, deren Achsen in einer horizontalen Ebene nebeneinander angeordnet sind. Die beiden äußeren Walzen sind an Hebeln gelagert und durch Vorrichtungen zur Krafteinleitung beaufschlagt. Die mittlere Walze liegt fest. Die zwischen der mittleren Walze und der jeweils äußeren Walze liegenden Zwischenwalzen sind jeweils auf Gleitführungen gelagert.

Der Erfindung liegt die Aufgabe zugrunde, einen Kalander der eingangs beschriebenen Art anzugeben, der in den einzelnen Walzenspalten mit unterschiedlicher Streckenlast betrieben werden kann.

Diese Aufgabe wird erfindungsgemäß durch die Merkmale des kennzeichnenden Teils des Anspruchs 1 gelöst.

Bei dieser Konstruktion kann in jedem Walzenspalt die gewünschte Streckenlast eingestellt werden, indem die Hebel mittels der Vorrichtungen zur Krafteinleitung belastet werden. Diese Vorrichtungen werden angewendet, obwohl sie für ihren bekannten Zweck, nämlich die Gewichtsentlastung, nicht erforderlich sind. Die endseitigen Biegeeinstellwalzen unterstützen die Einstellung der Streckenlast und ermöglichen insbesondere eine Vergleichmäßigung in Richtung der Bahnbreite. Die Vorrichtungen zur Krafteinleitung sind zweiseitig wirksam. In der einen Wirkungsrichtung dienen sie der Streckenlast-Erzeugung oder -Erhöhung, in der anderen Wirkungsrichtung der Streckenlast-Reduzierung und gegebenenfalls einer Schnelltrennung der Walzen.

Besonders günstig ist es, daß zur Erzeugung einer in allen Walzenspalten gleichen Grund-Streckenlast die eine Endwalze durch Kraftgeber in Richtung auf die andere Endwalze belastbar ist. Da das Walzengewicht für die Streckenlast keine Rolle spielt, kann die Grund-Streckenlast, die durch die Kraftgeber aufgebracht wird, innerhalb eines großen Bereichs frei gewählt werden. Insbesondere kann bereits im ersten Walzenspalt eine verhältnismäßig große Streckenlast vorherrschen. Da die Vorrichtungen zur Krafteinleitung lediglich Zusatzkräfte aufbringen müssen, können sie vergleichsweise klein ausgeführt werden.

Von Vorteil ist es auch, daß für die Walzen jeweils eigene Antriebe vorgesehen sind, die seitliche Ausbiegungen der Walzen verhindern. Solche Ausbiegungen treten immer dann auf, wenn eine einzige angetriebene Walze die anderen Walzen durch Friktion mitnimmt.

Bei einer bevorzugten Ausführungsform ist dafür gesorgt, daß das die Walzen tragende Gestell aus einer Betriebsstellung, in der die Walzenachsen in der horizontalen Ebene liegen, in eine Ruhestellung verlagerbar ist, in der die Walzenachsen in einer vertikalen Eben übereinander angeordnet sind. In dieser Ruhestellung läßt sich die Materialbahn in üblicher Weise in die Walzenspalte einführen. Für den Betrieb wird dann der Kalander in die Betriebsstellung geschwenkt.

Als besonders einfache Lösung wird eine horizontale Schwenkachse vorgesehen, um die das Gestell um 90° schwenkbar ist.

Empfehlenswert ist es, daß mindestens eine Wickelstation über einen gemeinsamen Support mit dem Gestell verbunden ist. Wickelstation und Kalander werden daher gemeinsam verschwenkt.

Eine Alternative besteht darin, daß mindestens eine ortsfeste Wickelstation einen Wickel mit horizontaler Achse aufweist und zwischen ihr und dem Walzenstapel mindestens eine Leitwalze mit horizontaler Achse angeordnet ist, die erst beim Verlagern des Gestells aus der Ruhestellung in die Betriebsstellung von der Bahn kontaktiert wird. Hier braucht lediglich der Kalander verschwenkt zu werden.

Die Erfindung wird nachstehend anhand in der Zeichnung dargestellter bevorzugter Ausführungsbeispiele näher beschrieben. Es zeigen:
- Fig. 1: schematisch einen erfindungsgemäßen Kalander in seiner Betriebsstellung von vorn,
- Fig. 2: eine andere Ausführungsform eines Kalanders in seiner Ruhestellung und
- Fig. 3: den Kalander der Fig. 2 in seiner Betriebsstellung.

Der Kalander der Fig. 1 weist ein Gestell 1 auf, welches Teil eines Supports 2 ist, der eine Abwickelstation 3 für einen Wickel 4 und eine Aufwickelstation 5 für einen Wickel 6 trägt. Der Kalander weist einen Stapel von acht Walzen 7 bis 14 auf, die nebeneinander in einer horizontalen Ebene angeordnet sind. Die beiden Endwalzen 7 und 14 sind Biegeeinstellwalzen, wie dies durch hydraulisch betätigbare Stützelemente 15 und 16 angedeutet ist. Bei den Mittelwalzen gibt es zwei beheizbare Walzen 9 und 12 aus Hartguß mit peripher angeordneten Heizmittelkanälen 17 und vier mit einem elastischen Belag versehene Walzen 8, 10, 11 und 13. Eine Papierbahn 18 durchläuft die so gebildeten Walzenspalte unter Umlenkung durch eine Vielzahl von Leitwalzen 19.

Die Endwalze 7 ist am Gestell 1 abgestützt. Die Endwalze 14 wird durch Kraftgeber 20 in der Form von Kolben-Zylinder-Einheiten in Richtung auf die andere Endwalze 7 belastet. Dies ergibt eine Grund-Streckenlast in den Spalten zwischen den einzelnen Walzen.

Alle Mittelwalzen 8 bis 13 werden von Hebeln 21 getragen, die um horizontale Achsen 22 schwenkbar sind, und durch Vorrichtungen 23 in der Form von Kolben-Zylinder-Einheiten, die zweiseitig wirksam sind, belastet. Außerdem besitzt jede der Walzen 7 bis 14 einen eigenen Antrieb, was in der Zeichnung nicht dargestellt ist.

Betrachtet man beispielsweise den Walzenspalt 24 zwischen den Walzen 7 und 8, so kann die durch die Kraftgeber 20 erzeugte Grund-Streckenlast durch Aufbringen einer Kraft mittels der zugehörigen Vorrichtung 23 in der einen Richtung zu einer Erhöhung der Streckenlast und in der anderen Richtung zu einer Verringerung der Streckenlast führen. Die letztgenannte Kraftrichtung kann auch zum Trennen der Walzen benutzt werden, wenn die Endwalze 14 ganz nach links gefahren wird und die übrigen Walzen jeweils über ein Stück des Wegs folgen.

Der Support 2 besitzt eine horizontale Schwenkachse 25, um die er aus der Betriebsstellung um 90° in eine Ruhestellung schwenkbar ist, so daß das Gestell 1 zusammen mit den Wickelstationen 3 und 5 verschwenkt werden. In dieser Ruhestellung kann die Papierbahn 18 in üblicher Weise von oben nach unten eingezogen werden.

Bei der Ausführungsform nach den Fig. 2 und 3 werden für entsprechende Teile um 100 erhöhte Bezugszeichen verwendet. Unterschiedlich ist im wesentlichen, daß die Abwickelstation 103 und die Aufwickelstation 105 ortsfest angeordnet sind und nur das Gestell 101 des Kalanders um eine Schwenkachse 125 um 90° schwenkbar ist. Zur Aufwickelstation gehört noch ein Rollenschneider 126. Der Walzenstapel besteht aus den beiden Endwalzen 107 und 114, die wiederum als Biegeeinstellwalzen ausgebildet sind, und aus vier Mittelwalzen 108 bis 111, die an Hebeln 121 gelagert sind, welche um horizontale Schwenkachsen 122 schwenkbar und durch Vorrichtungen 123 zur Krafteinleitung belastbar sind.

Auch hier wird die Papierbahn 118 über eine Vielzahl von Leitwalzen 119 geführt. Speziell verwiesen sei auf eine Leitwalze 127, die erst wirksam wird, wenn das Kalandergestell 101 aus der Ruhestellung der Fig. 2 in die Betriebsstellung der Fig. 3 geschwenkt wird.

Die Anordnung der Walzen und ihre Ausstattung kann auch anders gewählt werden als in den veranschaulichten Ausführungsbeispielen.

## Patentansprüche

1. Kalander für eine Bahn, insbesondere Papierbahn, mit einem Walzenstapel, der Walzen (7-14; 107-111, 114) aufweist, deren Achsen in einer horizontalen Ebene liegen, wobei die Mittelwalzen (8-13; 108-111) an Hebeln (21; 121) gelagert sind, an denen Vorrichtungen (23; 123) zur Krafteinleitung angreifen, **dadurch gekennzeichnet, daß** die Endwalzen (7, 14; 107, 114) Biegeeinstellwalzen sind und die Vorrichtungen (23; 123) zur Krafteinleitung zweiseitig wirksam sind und in der einen Wirkungsrichtung der Streckenlast-Erzeugung oder -Erhöhung und in der anderen Wirkungsrichtung der Streckenlast-Reduzierung dienen.

2. Kalander nach Anspruch 1, **dadurch gekennzeichnet, daß** zur Erzeugung einer in allen Walzenspalten gleichen Grund-Streckenlast die eine Endwalze (14; 114) durch Kraftgeber (20; 120) in Richtung auf die andere Endwalze (7; 107) belastbar ist.

3. Kalander nach Anspruch 1 oder 2, **dadurch gekennzeichnet, daß** für die Walzen (7 bis 14; 107 bis 111, 114) jeweils eigene Antriebe vorgesehen sind, die seitliche Ausbiegungen der Walze verhindern.

4. Kalander nach einem der Ansprüche 1 bis 3, **dadurch gekennzeichnet, daß** das die Walzen (7 bis 14; 107 bis 111, 114) tragende Gestell (1; 101) aus einer Betriebsstellung, in der die Walzenachsen in der horizontalen Ebene liegen, in eine Ruhestellung verlagerbar ist, in der die Walzenachsen in einer vertikalen Eben übereinander angeordnet sind.

5. Kalander nach Anspruch 4, **gekennzeichnet durch** eine horizontale Schwenkachse (25; 125), um die das Gestell (1; 101) um 90° schwenkbar ist.

6. Kalander nach Anspruch 5 oder 4, **dadurch gekennzeichnet, daß** mindestens eine Wickelstation (3, 5) über einen gemeinsamen Support (2) mit dem Gestell (1) verbunden ist.

7. Kalander nach Anspruch 5 oder 4, **dadurch gekennzeichnet, daß** mindestens eine ortsfeste Wikkelstation (103, 105) einen Wickel (104, 106) mit horizontaler Achse aufweist und zwischen ihr und dem Walzenstapel mindestens eine Leitwalze (127) mit horizontaler Achse angeordnet ist, die erst beim Verlagern des Gestells (101) aus der Ruhestellung in die Betriebsstellung von der Bahn (118) kontaktiert wird.

## Revendications

1. Calandre pour une bande, en particulier une bande de papier, avec un empilement de cylindres, qui présente des cylindres (7-14; 107-111, 114) dont les axes sont situés dans un plan horizontal, dans laquelle les cylindres centraux (8-13; 108-111) sont supportés par des leviers (21; 121), auxquels sont accrochés des dispositifs (23; 123) pour l'application de forces, **caractérisée en ce que** les cylindres d'extrémité (7, 14; 107, 114) sont des cylindres à courbure réglable et les dispositifs (23; 123) pour l'application de forces sont actifs des deux côtés et servent dans un premier sens d'action à la production ou à l'augmentation de la charge d'étirement et dans le second sens d'action à la réduction de la charge d'étirement.

2. Calandre suivant la revendication 1, **caractérisée en ce qu'**un premier cylindre d'extrémité (14; 114) peut être chargé en direction de l'autre cylindre d'extrémité (7; 107) par des générateurs de force (20; 120) en vue de produire une force d'étirement de base identique dans toutes les emprises de cylindres.

3. Calandre suivant la revendication 1 ou 2, **caractérisée en ce qu'**il est prévu chaque fois, pour les cylindres (7 à 14; 107 à 111, 114), des commandes propres qui empêchent des déflexions latérales des cylindres.

4. Calandre suivant l'une quelconque des revendications 1 à 3, **caractérisée en ce que** le bâti (1; 101) portant les cylindres (7 à 14; 107 à 111, 114) peut être déplacé d'une position de travail, dans laquelle les axes des cylindres se trouvent dans le plan horizontal, à une position de repos, dans laquelle les axes des cylindres sont disposés l'un au-dessus de l'autre dans un plan vertical.

5. Calandre suivant la revendication 4, **caractérisée par** un axe de pivotement horizontal (25; 125), autour duquel le bâti (1; 101) peut pivoter de 90°.

6. Calandre suivant la revendication 5 ou 4, **caractérisée en ce qu'**au moins une station de bobinage (3, 5) est assemblée au bâti (1) par un support commun (2).

7. Calandre suivant la revendication 5 ou 4, **caractérisée en ce qu'**au moins une station de bobinage fixe (103, 105) présente une bobine (104, 106) à axe horizontal et qu'entre celle-ci et l'empilement de cylindres, est disposé au moins un cylindre de guidage (127) à axe horizontal qui n'entre en contact avec la bande (118) que lors du déplacement du bâti (101) de la position de repos à la position de travail.

## Claims

1. Calender for a web, in particular a paper web, having a roll stack which comprises rolls (7-14; 107-111, 114) whose axes lie in a horizontal plane, the intermediate rolls (8-13; 108-111) being mounted on levers (21; 121), on which there act devices (23; 123) for the introduction of force, **characterized in that** the end rolls (7, 14; 107, 114) are controlled deflection rolls, and the devices (23; 123) for the introduction of force act on two sides and, in one direction of action, are used to produce or increase the linear load and, in the other direction of action, are used to reduce the linear load.

2. Calender according to Claim 1, **characterized in that** in order to produce a basic linear load which is the same in all the nips, one end roll (14; 114) can be loaded in the direction of the other end roll (7; 107) by force-providing means (20; 120).

3. Calender according to Claim 1 or 2, **characterized in that** dedicated drives are in each case provided for the rolls (7 to 14; 107 to 111, 114), the said drives preventing lateral deflection of the roll.

4. Calender according to one of Claims 1 to 3, **characterized in that** the framework (1; 101) that carries the rolls (7 to 14; 107 to 111, 114) can be displaced from an operating position, in which the roll axes lie in the horizontal plane, into a rest position, in which the roll axes are arranged one above the other in a vertical plane.

5. Calender according to Claim 4, **characterized by** a horizontal pivot axis (25; 125), about which the framework (1; 101) can be pivoted through 90°.

6. Calender according to Claim 5 or 4, **characterized in that** at least one winding station (3, 5) is connected to the framework (1) by a common support (2).

7. Calender according to Claim 5 or 4, **characterized in that** at least one stationary winding station (103, 105) has a reel (104, 106) with a horizontal axis and, between the latter and the roll stack, there is arranged at least one guide roll (127) with a horizontal axis, with which the web (118) makes contact only when the framework (101) is displaced from the rest position into the operating position.
